# DEMANDE DE BREVET EUROPEEN

(11) **EP 0 387 162 A1**
(43) Date de publication de la demande: **12.09.1990**
(21) Numéro de dépôt: 90420112.6
(22) Date de dépôt: 01.03.1990
(51) Int. Cl.: H01H 71/66

(54) **Dispositif de réenclenchement automatique de disjoncteurs et disjoncteurs équipés d'un tel dispositif**

(30) Priorité: 07.03.1989 FR 8903204
(71) Demandeur: Gamet, Gilbert, F-01190 Pont de Vaux (FR)
(72) Inventeur: Gamet, Gilbert, F-01190 Pont de Vaux (FR)
(74) Mandataire: Laurent, Michel

(57) **Abrégé**

Dispositif de réenclenchement automatique de disjoncteurs, se présentant sous la forme d'un ensemble (1) comprenant un élément mobile (3) susceptible, suite à un déclenchement du disjoncteur, d'être déplacé afin de manoeuvrer l'organe d'armement du disjoncteur afin de le réenclencher.

Il se **caractérise** en ce que le dit élément mobile (3) est constitué par un piston (4), monté à l'intérieur d'un boitier fixe ou enceinte (2), et dont les déplacements sont obtenus grâce aux variations de volume d'un corps dilatable contenu à l'intérieur de ladite enceinte (2), ces variations étant provoquées par la chaleur dégagée par une résistance électrique (8) lorsqu'elle est mise sous tension.

## Description

La présente invention concerne un dispositif permettant de réenclencher de manière automatique les disjoncteurs électriques après qu'ils aient été déclenchés par suite d'un défaut fugitif.

Elle a trait plus particulièrement à un dispositif qui peut être soit monté de manière indépendante par rapport au disjoncteur, soit être intégré au disjoncteur lui-même lors de la conception de l'appareil.

A ce jour, lorsqu'un disjoncteur, domestique ou industriel, est déclenché à la suite d'un défaut fugitif, le circuit protégé se trouve hors tension jusqu'à ce que quelqu'un le réenclenche. Par suite, si le déclenchement se produit pendant une absence de longue durée, l'installation se trouve privée de courant pendant toute cette période, ce qui peut entraîner des préjudices importants, par exemple pertes de denrées congelées, pertes de données informatiques volatiles, mises hors service de systèmes de sécurité tels que alarmes, hors-gel,..

Par suite, il a été proposé depuis fort longtemps d'associer aux disjoncteurs des moyens permettant de les réenclencher automatiquement. Parmi les dispositifs proposés pour effectuer un tel réenclenchement automatique, les plus répandus comprennent un moteur électrique ou une bobine électro-magnétique, alimenté par une source de courant autonome, qui par l'intermédiaire d'une chaine cinématique appropriée, permet de manoeuvrer l'organe d'armement du disjoncteur afin de le réenclencher. De tels dispositifs sont relativement lourds et encombrants.

Par ailleurs, lorsque l'installation protégée présente un défaut permanent, il est évident que ces dispositifs de réenclenchement ne doivent pas continuer à faire des tentatives de réenclenchement trop fréquentes ni trop longtemps. En conséquence, les dispositifs existants comportent donc des systèmes de temporisation et de comptage de manoeuvres qui compliquent l'ensemble et augmentent les coûts.

En outre, les disjoncteurs ne sont pas des éléments standardisés et ils peuvent avoir des formes, dimensions très variables, et comportent également différents types de systèmes de manoeuvre, tels que boutons-poussoirs, leviers basculants. En conséquence, les dispositifs de réenclenchement nécessitent une adaptation particulière et des réglages spécifiques en fonction du type de chaque type de disjoncteur.

Par ailleurs, les solutions proposées à ce jour, du fait de leur complexité et de leur coût, sont difficilement adaptables pour être intégrées au disjoncteur lui-même lors de sa conception, alors qu'il serait intéressant d'obtenir un appareil autoréenclenchable.

Or on a trouvé, et c'est ce qui fait l'objet de la présente invention, un dispositif de réenclenchement auromatique de disjoncteurs, qui surmonte les inconvénients des solutions antérieures et qui, non seulement est d'une grande simplicité dans son principe de fonctionnement, mais également d'une taille réduite, ce dispositif pouvant être soit associé à des disjoncteurs existants, soit intégrés au disjoncteur lui-même lors de sa conception.

Dans la suite de la description, l'expression "dispositif autonome" sera utilisée pour désigner le dispositif de réenclenchement conforme a l'invention lorsqu'il est simplement associé à un disjoncteur, alors que l'expression "dispositif intégré" sera utilisée pour désigner un dispositif conforme à l'invention faisant partie intégrante du disjoncteur lui-même.

D'une manière générale, l'invention concerne donc un dispositif de réenclenchement automatique de disjoncteur, ce dispositif se présentant sous la forme d'un ensemble comprenant un élément mobile susceptible, suite à un déclenchement du disjoncteur, d'être déplacé afin de manoeuvrer l'organe d'armement du disjoncteur afin de le réenclencher, et il se caractérise en ce que le dit élément mobile (ou organe actif) est constitué par un piston, monté à l'intérieur d'un boitier fixe ou enceinte et dont les déplacements sont obtenus grâce aux variations de volume d'un corps contenu à l'intérieur de ladite enceinte, ces variations étant provoquées par la chaleur dégagée par une résistance électrique lorsqu'elle est mise sous tension, par exemple suite au déclenchement du disjoncteur.

Les variations de volume du corps permettant d'actionner le piston sont provoquées par la chaleur dégagée par la résistance électrique qui permet de dilater et/ou vaporiser un solide, liquide ou gaz et qui sera désigné dans la suite de la description par l'expression "corps dilatable". Le travail fourni par l'expansion du corps dilatable peut être utilisé, d'une part soit directement soit éventuellement par le biais d'une chaîne cinématique intermédiaire appropriée et, d'autre part, selon trois variantes différentes exposées ci-après.

Selon une première forme de réalisation conforme à l'invention, le travail du piston est utilisé immédiatement pour agir sur l'organe d'armement du disjoncteur pour le réenclencher après un déclenchement ; dans un tel cas, la résistance électrique est alimentée par une source indépendante du circuit protégé.

Selon une seconde forme de réalisation, le travail du piston est utilisé préalablement pour bander un ressort qui est libéré seulement lors du réenclenchement du disjoncteur pour actionner son levier et le réenclencher. Dans ce cas, le dispositif est actif par sa résistance électrique alors que le disjoncteur est armé et offre donc une possibilité d'alimentation électrique directe ; il est également ensuite actif par son ressort lorsque le disjoncteur doit être réenclenché.

Selon une troisième forme de réalisation particulièrement avantageuse pour la réalisation d'un dispositif intégré, le travail du piston est utilisé pour maintenir un ressort bandé tant que le dispositif est sous tension, et donc que la résistance est alimentée.

Dans ce mode de réalisation, si la résistance n'est pas alimentée, le ressort pourra alors se détendre en repoussant le piston et en actionnant conjointement le levier d'armement du disjoncteur. Dans ce cas, l'alimentation de la résistance sera avantageusement prise simplement en aval du disjoncteur. Dans cette forme de réalisation, le dispositif aura des tentatives de réenclenchement en dehors des cas de disjonction s'il y a de simples coupures de courant, ces tentatives n'étant cependant pas préjudiciables.

Chacun de ces trois modes de réalisation peut être utilisé pour obtenir aussi bien des dispositifs d'enclenchement dits "indépendants" que des dispositifs dits "intégrés".

L'invention et les avantages qu'elle apporte seront cependant mieux compris grâce aux exemples de réalisation donnés ci-après à titre indicatif mais non limitatifs et qui sont illustrés par les schémas annexés dans lesquels :
- la figure 1 illustre une première forme de réalisation d'un dispositif conforme à l'invention, représentant en deux demi-coupes - position attente (partie supérieure de la figure) - position de travail (partie inférieure) d'un dispositif autonome conforme à l'invention ;
- la figure 2 illustre, d'une manière similaire à la figure 1, une autre forme de réalisation d'un dispositif conforme à l'invention ;
- les figures 3a,3b,3c sont des vues schématiques illustrant la structure et le fonctionnement d'un dispositif intégré conforme à l'invention ;
- les figures 4a et 4b sont des vues en perspective, schématiques, montrant la position d'attente et la position de travail du dispositif conforme a l'invention illustré a la figure 2 ;
- la figure 5 illustre en perspective un organe support permettant d'associer le dispositif conforme à l'invention tel qu'illustré aux figures 4a et 4b à un disjoncteur préexistant ;
- les figures 6a, 6b, 6c montrent la manière dont peut être fixé le dispositif conforme à l'invention sur différents types de disjoncteurs grâce à l'organe support illustré à la figure 5 ;
- la figure 7 est une vue schématique montrant la relation qui doit exister entre certaines cotes du dispositif illustré aux figures 4a,4b afin de permettre sa mise en place sur le disjoncteur de manière simple, sans tatonnements ni réglages délicats.

Dans la suite de la description, dans un but d'homogénéité, les mêmes organes (ou organes similaires) seront désignés pour les différents modes de réalisation qui seront exemplifiés par les mêmes références.

La figure 1 illustre un mode de réalisation d'un dispositif conforme à l'invention, dispositif du type autonome, c'est-à-dire pouvant être associé à n'importe quel type de disjoncteur existant et dans lequel le travail fourni par le corps dilatable est utilisé immédiatement pour agir sur l'organe d'armement du disjoncteur. Ce dispositif, désigné par la référence générale (1) se compose essentiellement d'un boitier (2) qui supporte un élément mobile, désigné par la référence générale (3) et qui est susceptible, suite à un déclenchement du disjoncteur, d'être déplacé afin de manoeuvrer l'organe d'armement pour le réenclencher.

Selon l'invention, l'élément mobile ou organe actif est constitué essentiellement par un piston (4), monté à l'intérieur du boitier fixe (2) et dont les déplacements sont obtenus grâce aux variations de volume d'un corps contenu à l'intérieur dudit boitier (2). Selon cette forme de réalisation, le piston (4) est soumis à l'action d'un ressort de rappel (5) qui tend à le maintenir en position rentrée. L'élément susceptible de varier de volume et qui agit pour déplacer ledit piston (4) est constitué, dans le cas présent, d'une enceinte étanche (6), disposée à l'arrière du piston (4). Cette enceinte étanche est souple et déformable et contient un liquide vaporisable (eau par exemple) (7) qui peut être chauffé et porté à ébullition par une résistance (8). La résistance (8) est alimentée via un interrupteur (9) par des accumulateurs (10) maintenus en charge par un chargeur (11) branché au circuit protégé par le disjoncteur grâce à une prise (12). L'appareil est correctement positionné si, comme représenté aux figures 6a et 6b, lors d'un déclenchement du disjoncteur (13), le levier d'armement (14) de ce dernier vient pousser l'embout mobile (15) contre le piston (4) et, de ce fait, ferme l'interrupteur (9) par l'intermédiaire de la vis de réglage (16). La résistance (8) se trouvant sous tension chauffe alors le liquide (7) et le vaporise.

La demi-coupe inférieure de la figure 1 montre le déplacement du piston qui résulte de l'expansion de la vapeur dans l'enceinte (6). Ce déplacement, en poussant le levier d'armement, conduit au réenclenchement du disjoncteur. La force de poussée ne dépendant que de la température du fluide est facilement maîtrisable, voire même réglable si l'on monte un interrupteur thermostatique (non représenté) en série. Cette force ne dépend pas de la course réelle du piston qui s'adaptera donc d'elle-même à celle que permet le levier d'armement (14). Un organe de temporisation (34) est de préférence prévu et coupe le circuit de résistance après un temps donné pendant un temps suffisant pour que le piston (4) rejoigne sa position initiale sous l'effet du ressort de rappel (5) et du refroidissement du fluide (7), l'interrupteur (9) se retrouvant ouvert. En fin de temporisation, l'appareil sera prêt pour une nouvelle tentative de réenclenchement, mais les accus (10) seront un peu déchargés.

Si l'enclenchement du disjoncteur est effectif, le chargeur (11) restituera et maintiendra la charge des accus. Sinon d'autres tentatives de réenclenchement se succèderont jusqu'à ce qu'il soit obtenu ou jusqu'à épuisement des accus. Ainsi, dans le cas d'un défaut permanent dans le circuit protégé, les tentatives de réenclenchement seront en nombre limité, ce nombre etant fonction de la consommation d'énergie nécessaire pour une manoeuvre et de la capacité des accus. Il est possible de rendre le dispositif inopérant lorsque l'on veut isoler volontairement le circuit protégé. Pour cela, il suffit soit de pousser l'organe actif sur son support pour qu'il ne puisse plus réagir, soit de le munir d'un interrupteur en série (non représenté) sur le circuit de résistance. Par ailleurs, une partie du piston (4) forme un ergot (17) qui dépasse à l'extérieur de l'enceinte (2) et est donc manoeuvrable manuellement. Une telle forme de réalisation est extrêmement fiable, car l'obligation de l'alimentation autonome permet de procéder à plusieurs tentatives de réenclenchement avant qu'elle ne soit épuisée. Par contre, elle présente l'inconvenient d'être relativement onéreuse.

La figure 2 illustre une autre forme de réalisation d'un dispositif conforme à l'invention susceptible également d'être adapté à un disjoncteur existant et dans lequel le travail fourni par le corps dilatable est préalablement utilisé pour bander un ressort.

Dans cette forme de réalisation, par rapport à la solution décrite précédemment et illustrée par la figure 1, le piston (4) comprime un ressort (5) dont la détente est empêchée par la présence d'une bille (18) qui bloque le mouvement relatif de l'enceinte (2) et du piston (4). Lors d'un déclenchement, le levier du disjoncteur pousse l'embout mobile (15) du piston laissant libre la descente de la bille (18). Le ressort (5) est libéré et peut pousser le piston (4) qui lui-même, réenclenchera le disjoncteur.

La demi-coupe inférieure de cette figure 2 montre que la sortie du piston ferme un interrupteur bi-stable (9) du fait de l'éloignement de la vis de réglage (16) liée à l'embout mobile (15). Le disjoncteur étant réenclenché, la résistance annulaire (8) se trouve sous tension par la prise (12) et échauffe un élément thermostatique (19), dans le cas présent à cire expansible, disposé à l'intérieur du piston (4) et qui comporte un piston (20) qui vient prendre appui contre la face interne dudit piston (4). Ce piston (20) repousse le piston (4) vers l'intérieur en bandant le ressort (5). En fin de course, la vis réglable (16) repousse l'embout mobile (15) par l'intermédiaire d'un second ressort (21) et agit sur l'interrupteur bistable (9) pour l'ouvrir. La bille (18) est elle-même repoussée vers l'extérieur. La résistance (8) et l'élément thermostatique (19) se refroidissent ; le ressort (5) repousse donc le piston (4) jusqu'au blocage par la bille (18) avec un jeu suffisamment faible pour que l'interrupteur bi-stable (9) ne bascule pas à la fermeture. Le dispositif est alors prêt pour une nouvelle tentative de réenclenchement.

Dans l'hypothèse où le circuit protégé présente un défaut permanent, le réenclenchement est immédiatement suivi d'un deuxième déclenchement. La résistance (8) reste hors tension, et le dispositif ne fait pas d'autre tentative de réenclenchement.

Pour rendre ce dispositif inopérant lorsqu'on veut isoler volontairement le circuit protégé, il suffit soit de pousser l'organe actif sur son support pour qu'il ne puisse plus agir, soit de bloquer le mouvement du piston (4) en positionnant par rotation l'ergot (17) dans la zone de blocage visible aux figures 4a,4b et qui est prévue sur l'enceinte (2). Il est également possible de bloquer le mouvement de l'embout (15) pour qu'il ne puisse plus libérer la bille (18). On peut aussi procéder à deux déclenchements successifs, le second n'étant pas réenclenché automatiquement. L'ergot (17) lié au piston (4) permet une manoeuvre manuelle du dispositif.

Ce second mode de réalisation permet un réenclenchement pratiquement instantané. Cependant, dans la mise en oeuvre illustrée, l'alimentation de la résistance étant prise sur le circuit protégé, le système ne redevient opérationnel qu'après le laps de temps nécessaire à la remise en tension du ressort (5) par le piston (4). Si deux disjonctions interviennent coup sur coup, le dispositif ne pourra donc pas réenclencher après ia seconde.

Pour surmonter cet inconvenient, il suffit d'utiliser une alimentation autonome comme pour l'exemple précédent. Un perfectionnement peut également être apporté en faisant en sorte, grâce a un double verrouillage, que le mouvement du cylindre (4) ne soit libéré que si sa course est libre (c'est-à-dire si le piston (20) est en position rentrée et si l'embout (15) est en position poussée).

Les deux modes de réalisation décrits précédemment illustrés par les figures 1 et 2 peuvent être montés facilement sur n'importe quel type de disjoncteur exis tant tel que cela est représenté aux figures 6a à 6c. Pour effectuer un tel montage, il est possible d'utiliser un support du type illustré à la figure 5 et qui permet, dans la mesure où l'on respecte les cotes (a et b) telles qu'illustrées à la figure 7, de réaliser une installation sans nécessiter des réglages délicats. Cet organe support (35) se présente sous la forme d'un ensemble ayant la fonction d'un serre-joint et se compose essentiellement d'une tige plate (22) destinée à supporter le corps (1) de l'ensemble conforme à l'invention. Ce corps (1) peut comporter, comme représenté aux figures 4a, 4b une embase (23) pouvant venir s'emboiter et se bloquer sur la plaque support (22). L'ensemble (35) comporte également deux jambes (24) dont l'une au moins peut coulisser par une extrémité et dont l'autre aura un organe (25) permettant le serrage de l'ensemble sur le boitier (13) du disjoncteur. Les jambes (24) auront avantageusement une forme coudée de manière à ce que l'organe (1) puisse être positionné aussi bien parallèlement à la face avant du disjoncteur que perpendiculairement (voir figures 6a à 6c). Le profil de la tige plate (22) et l'embase de fixation (23) de l'organe (1) seront tels que ce dernier puisse se clipser dessus à n'importe quel endroit en étant dirigé vers l'avant ou vers l'arrière et aussi bien par dessus que par dessous. De plus, l'emplacement de l'embase de fixation (23) sera tel que la cote de distance allant de l'axe de cette embase au fond arrière soit égale à celle allant de l'axe de l'embase à l'avant de l'organe qui poussera le levier d'armement du disjoncteur au moment de l'entrée en action pour le déclenchement (voir figure 7).

L'installation de l'appareil peut se faire grâce à un tel ensemble, de manière précise et sans tatonnements en procédant de la manière suivante :
1) faire déclencher le disjoncteur,
2) clipser l'organe (1) à l'envers de sa position normale,
3) positionner le support de façon à ce que le fond de l'organe (1) soit au contact du levier d'armement du disjoncteur (13),
4) enlever l'organe (1) du support, réenclencher manuellement le disjoncteur et remettre l'organe (1) à l'endroit sur le support.

L'ensemble est ainsi parfaitement positionné puisque lors d'un déclenchement, le levier d'armement du disjoncteur atteindra l'endroit précis qui fera action ner le dispositif pour procéder au réenclenchement.

Les figures 3a,3b et 3c illustrent la manière dont peut être adapté un dispositif conforme à l'invention pour permettre de réaliser un disjoncteur autoréenclenchable dans lequel le travail fourni par le corps dilatable sert à maintenir un ressort bandé tant que le dispositif est sous tension. Dans ces figures, seuls les principaux organes de manoeuvre accessibles extérieurement ont été représentés. Par ailleurs, cet exemple de réalisation est adapté plus particulièrement au disjoncteur comprenant deux boutons-poussoirs, à savoir un bouton d'armement (26) et un bouton de déclenchement (27). En usage normal (figure 3a), le bouton d'armement (26) est poussé et le bouton de déclenchement (27) est, quant à lui, sorti. Comme dans le dernier mode de réalisation précédent, le dispositif de réenclenchement (1) comporte un boitier à l'intérieur duquel est disposé un poussoir ou vérin actionnable par un ensemble dilatable disposé à l'intérieur du boitier. Dans le cas présent, la résistance permettant de provoquer le mouvement du poussoir (3) est constituée par une résistance annulaire (28) disposée autour du boitier. Cette résistance annulaire (28) est alimentée en permanence et l'élément thermostatique ou dilatable qui provoque les déplacements du poussoir (3) agit sur des tiges (29) montées articulées autour d'un axe de rotation (30) et dont les extrémités (31) viennent, quant à elles, actionner le poussoir (26). Un ressort (32) est comprimé lorsque le poussoir (3) est en position de sortie. Lors d'un déclenchement tel que représenté à la figure 3b, le bouton d'armement (26) et le bouton de déclenchement (27) sont sortis. La résistance (28) n'est plus sous tension et, petit à petit, sous l'action du ressort (32), les tiges (29) sont repoussées et pivotent autour de leur axe (30) et viennent donc repousser le bouton d'armement (26) jusqu'au réenclenchement du disjoncteur. Ceci a pour effet d'alimenter à nouveau la résistance (28) et de restituer le système dans sa configuration normale. En fait, chaque fois qu'il y aura coupure de courant, le mouvement de réenclenchement aura lieu mais il ne sera efficace que s'il y a eu disjonction.

La figure 3c représente le cas où l'on souhaite isoler volontairement le circuit. Pour réaliser une telle opération, il suffit de pousser le bouton de déclenchement (27) ce qui a pour effet, grâce à la forme de came (33) qu'il présente, d'écarter les tiges (31) qui ne seront donc plus en prise avec le bouton (26). Le réenclenchement ne pourra avoir lieu automatiquement et devra être effectué manuellement en appuyant sur le bouton (26), ce qui fera alors ressortir le bouton (27) et restaurera le système dans sa configuration normale.

Un tel dispositif peut être utilisé chaque fois que l'on désire obtenir le réenclenchement automatique d'un disjoncteur après disjonction accidentelle sans que ce réenclenchement puisse intervenir si la cause de la disjonction est liée à un défaut permanent du circuit protégé ou si elle est volontaire pour isoler momentanément le circuit.

Un tel dispositif de conception particulièrement simple permet de réaliser des dispositifs intégrés, compacts, de faible coût.

Les exemples qui précèdent montrent bien les avantages apportés par le dispositif conforme à l'invention et la grande souplesse d'utilisation qu'il permet d'obtenir.

Bien entendu, l'invention n'est pas limitée aux exemples précédemment décrits, mais elle en couvre toutes les variantes réalisées dans le même esprit. Ainsi, en fonction des réalisations, il peut être envisagé d'utiliser différents types de corps dilatables. Deux catégories de corps dilatables sont particulièrement adaptées et correspondent à des modes de réalisation priviliégiés. En effet, il y a avantage à utiliser un corps dont la dilatation n'est pas linéaire en fonction de la température, mais au contraire brutale au sein d'une gamme de température comprise à peu près entre 40°C, ce qui permet d'être en dehors des températures ambiantes habituelles et 250°C pour des raisons de sécurité. On obtient une telle caractéristique en utilisant un corps dilatable constitué d'un liquide vaporisable avec une forte augmentation de sa tension de vapeur dans cette gamme de température, telle que l'eau par exemple, ou un corps dilatable solide qui se liquéfie avec une forte dilatation comme les cires utilisées dans les éléments thermostatiques par exemple. Le choix de la résistance et les dimensions du piston sont bien entendu déterminées en fonction des caractéristiques du corps dilatable.

## Revendications

1/ Dispositif de réenclenchement automatique de disjoncteurs, se présentant sous la forme d'un ensemble (1) comprenant un élément mobile (3) susceptible, suite à un déclenchement du disjoncteur, d'être déplacé afin de manoeuvrer l'organe d'armement du disjoncteur afin de le réenclencher, **caractérisé** en ce que le dit élément mobile (3) est constitué par un piston (4), monté à l'intérieur d'un boitier fixe ou enceinte (2), et dont les déplacements sont obtenus grâce aux variations de volume d'un corps dilatable contenu à l'intérieur de ladite enceinte (2), ces variations étant provoquées par la chaleur dégagée par une résistance électrique (8) lorsqu'elle est mise sous tension.

2/ Dispositif selon la revendication 1, caractérisé en ce que le corps dilatable permettant d'actionner le piston (4) est un corps solide, liquide ou gazeux.

3/ Dispositif selon la revendication 2, caractérisé en ce que le corps dilatable présente la caractéristique d'avoir une dilatation non linéaire en fonction de la température.

4/ Dispositif selon la revendication 3, caractérisé en ce que le corps dilatable est un liquide qui, lorsqu'il est chauffé par la résistance (8), se vaporise et présente une tension de vapeur saturante qui augmente fortement dans un domaine de température compris entre 40 et 250° C.

5/ Dispositif selon la revendication 3, caractérisé en ce que le corps dilatable est un solide (cire par exemple) qui, lorsqu'il est chauffé par la résistance (8), se liquéfie et augmente fortement de volume dans un domaine de température compris entre 40 et 250°C.

6/ Dispositif selon l'une des revendications 1 à 5, caractérisé en ce que le travail du corps dilatable est utilisé immédiatement pour agir sur l'organe d'armement du disjoncteur pour le réenclencher après déclenchement.

7/ Dispositif selon l'une des revendications 1 à 5, caractérisé en ce que le travail du corps dilatable est utilisé préalablement pour bander un ressort (5) qui est libéré seulement lors du déclenchement du disjoncteur pour actionner son levier et le réenclencher.

8/ Dispositif selon l'une des revendications 1 à 5, caractérisé en ce que le travail du piston (4) est utilisé pour maintenir un ressort (32) bandé tant que la résistance (8) est sous tension, le ressort (32) ne se détendant en manoeuvrant l'organe d'armement du disjoncteur que lorsque la résistance (8) se trouve hors tension.

9/ Dispositif selon l'une des revendications 1 à 8, caractérisé en ce que le corps (1) peut être associé à un support (35) par une embase (23) de type serre-joint permettant de le positionner aussi bien parallèlement que perpendiculairement au bâti du disjoncteur.

10/ Disjoncteurs équipés d'un dispositif selon l'une des revendications 1 à 9.
